# EUROPÄISCHE PATENTSCHRIFT

(11) **EP 2 789 403 B1**
(45) Veröffentlichungstag und Bekanntmachung des Hinweises auf die Patenterteilung: **16.12.2015**
(21) Anmeldenummer: 13163223.4
(22) Anmeldetag: 10.04.2013
(51) Int. Cl.: B06B 1/16, F15B 15/12, E02D 7/18

(54) **Schwingungserreger für Baumaschinen**
Oscillation exciter for construction machines
Générateur de vibrations pour machines de construction

(43) Veröffentlichungstag der Anmeldung: 15.10.2014
(73) Patentinhaber: ABI Anlagentechnik-Baumaschinen-Industriebedarf Maschinenfabrik und Vertriebsgesellschaft mbH, 63843 Niedernberg (DE)
(72) Erfinder: Dr. Ing. Kleibl, Albrecht, 02747 Grosshennersdorf (DE); Heichel, Christian, 63843 Niedernberg (DE)
(74) Vertreter: Patentanwälte Dörner & Kötter PartG mbB

(56) Entgegenhaltungen:
- EP-A1- 0 473 449
- EP-A2- 2 270 341
- EP-A2- 2 392 413
- AU-B2- 528 984
- DE-U1-202007 005 283
- JP-A- S5 977 145

## Beschreibung

Die Erfindung betrifft einen Schwingungserreger für Baumaschinen, insbesondere für Vibrationsrammen, nach dem Oberbegriff des Patentanspruchs 1.

Im Bauwesen werden Vibrationsrammen eingesetzt, um Rammgut wie beispielsweise Profile in den Boden einzubringen oder aus dem Boden zu ziehen. Der Boden wird durch Vibrationen mit einer Frequenz oberhalb der Eigenfrequenz des Bodens angeregt und erreicht so einen "pseudoflüssigen Zustand". Durch statische Auflast kann das Rammgut dann in den Baugrund gedrückt werden. Die Vibration wird durch paarweise gegenläufig rotierende Unwuchten generiert.

Die Schwingungserreger solcher Vibrationsrammen sind linear wirkende Schwingungserreger, deren Fliehkraft durch rotierende Unwuchten generiert wird. Ein wesentliches Merkmal dieser Schwingungserreger ist das statische Moment. Hierbei handelt es sich um eine Größe, welche die installierte Unwucht beschreibt. Bei als Verstellvibratoren ausgebildeten Schwingungserregern ist die wirksame Größe der Unwucht verstellbar. Um die Wälzlagerbelastung zu begrenzen, erfolgt das Verstellen des statischen Moments erfolgt durch Verstellen der wirksamen Unwucht jeder Welle. In der Regel wird eine mittlere Unwucht gegen zwei äußere Unwuchten verdreht, um auf diese Weise die resultierende Unwucht einzustellen. Da die inneren Unwuchten aller Wellen über Zahnräder miteinander verbunden sind und die äußeren Unwuchten aller Wellen über Zahnräder bzw. die Wellen selbst, sind die relativen Winkel zwischen äußeren und inneren Unwuchten auf allen Wellen gleich. Ein derart ausgebildeter Schwingungserreger ist beispielsweise in der DE 20 2007 005 283 U1 offenbart. Hierbei erfolgt die Verstellung der Unwuchtgruppen über eine zusätzliche Welle, die als Phasenschieber, vorliegend in Form eines Schwenkmotors ausgebildet ist. Ein besondere Bauform sind Hochkantvibratoren, welche üblicher Weise mit drei oder vier Unwuchtwellen bestückt sind. Ein derartiger Hochkantvibrator ist beispielsweise in der EP 2 392 413 A2 gezeigt.

Beispielsweise sind weitere Schwingungserreger bekannt aus EP 2 270 341 A2, JP S59 77145 oder AU 528 984 B2.

Die vorgenannten Schwingungserreger erfüllen die an sie gestellte Aufgabe. Jedoch ist wünschenswert, den erforderlichen Verstelldruck zu reduzieren, auf schleifende Dichtungen verzichten zu können und die Reaktionszeit des für die Veränderung des statischen Moments angeordneten Schwenkmotors zu verbessern.

Hier will die Erfindung Abhilfe schaffen. Der Erfindung liegt die Aufgabe zu Grunde, einen Schwingungserreger für Baumaschinen, insbesondere für Vibrationsrammen bereitzustellen, bei dem das statische Moment einstellbar ist und dessen Energiebedarf reduziert ist. Gemäß der Erfindung wird diese Aufgabe durch Merkmale des kennzeichnenden Teils des Patentanspruchs 1 gelöst.

Mit der Erfindung ist ein Schwingungserreger für Baumaschinen, insbesondere für Vibrationsrammen geschaffen, dessen statisches Moment einstellbar ist und dessen Energiebedarf reduziert ist. Dadurch, dass der maximale Drehwinkel des wenigstens einen Drehflügels, der durch wenigstens einen an dem Schwenkmotorgehäuse angeordneten Anschlag begrenzt ist, weniger als 160 Grad, vorzugsweise 150 Grad oder weniger beträgt, ist die Reaktionszeit des Schwenkmotors erhöht - der Schwenkmotor verstellt schneller. Weiterhin ist durch die Verkleinerung der jeweils zwischen Drehflügel und Anschlag begrenzten Kammern eine Reduzierung der für die Drehung des Schwenkmotors erforderlichen Energiezufuhr bewirkt. Es hat sich gezeigt, dass der im Stand der Technik vorgesehene Schwenkwinkel von 180 Grad, der eine gegenüberliegende Anordnung der Unwuchtmassen ermöglicht, wodurch das statische Moment auf Null reduziert wird, in der Praxis entbehrlich ist. Durch den reduzierten Schwenkwinkel ist es darüber hinaus möglich, das Schwenkmotorgehäuse in reduzierter Bauweise herzustellen, wodurch eine Reduzierung dessen Masse ermöglicht ist.

In Ausgestaltung der Erfindung ist wenigstens eine Unwuchtmasse durch das Schwenkmotorgehäuse eines als einflügeliger Drehkolbenschwenkmotor ausgebildeten Schwenkmotors gebildet, das kreissektorförmig ausgebildet und auf der Schwenkmotorwelle verdrehbar zu dieser angeordnet ist, welches Bestandteil der wenigstens einen Achse ist. Hierdurch ist eine Unwuchtwelle mit einstellbarer resultierender Unwucht gebildet. Zwischen den beiden Anschlagflächen des Anschlags dem durch den Drehwinkel definierten Schwenkraum des Drehflügels des Schwenkmotors gegenüberliegend ist wenigstens eine mit Öl beaufschlagbare Öltasche ausgebildet. Durch die wenigstens eine Öltasche ist eine zumindest teilweise Kompensierung der auf die Lager wirkenden resultierenden Kraft erzielt. Die sich aus Fliehkraft des als Unwucht ausgebildeten Schwenklagergehäuses und aus dem Öldruck in den Kammern ergebende Lagerlast wird durch die wenigstens eine Öltasche reduziert. Durch einen reduzierten Drehwinkel lassen sich Öltasche und Dichtstrecke vergrößern.

In weiterer Ausgestaltung der Erfindung ist zur Ölversorgung der wenigstens einen Öltasche (58) zusätzlich zu den Ölversorgungsleitungen für die beidseitig des Drehflügels (52) angeordneten Kammern (57) wenigstens eine separate Ölversorgungsleitung angeordnet.

In Weiterbildung der Erfindung sind auf der Schwenkmotorwelle des wenigstens einen Schwenkmotors zwei gegenüberliegend angeordnete Drehflügel angeordnet, sodass zwischen den beiden Drehflügeln und dem zugeordneten Anschlag des Schwenkmotorgehäuses jeweils in einer Drehrichtung zwei gegenüberliegende Druckkammern gebildet sind. Hierdurch ist eine gleichmäßige Lagerbelastung bewirkt. Durch die beiden jeweils gegenüberliegend angeordneten Druckkammern besteht keine zusätzliche Lagerbelastung durch jeweils in die Druckkammer eingebrachtes Hydrauliköl. Ebenso ist der erforderliche Öldruck bei zwei Flügeln geringer, da sich bei zwei Drehflügeln das spezifische Drehmoment des Schwenkmotors verdoppelt.

In Ausgestaltung der Erfindung sind zur Abdichtung des Schwenkmotorgehäuses gegenüber der Schwenkmotorwelle des wenigstens einen Schwenkmotors keine Dichtungen angeordnet, wobei die Dichtwirkung ausschließlich über das Spaltmaß bewirkt ist. Hierdurch ist der Wartungsaufwand reduziert, da ein Wechsel von gealterten, verschlissenen bzw. bei zu hohen Temperaturen versprödeten Dichtungen nicht erforderlich ist. Die Dichtwirkung wird vielmehr über enge Spalte erreicht. Der Gefahr einer höheren Leckage wird durch einen Betrieb mit niedrigerem Druck begegnet, der durch den geringeren Schwenkwinkel und bevorzugt durch die Anordnung von zwei gegenüberliegend angeordneten Drehflügeln, die ein höheres Drehmoment bewirken, ermöglicht ist.

In weiterer Ausgestaltung der Erfindung ist die Schwenkmotorwelle wenigstens eines Schwenkmotors mit einer axialen Bohrung versehen, in die eine feststehende Lanze hineinragt, die wenigstens zwei Kanäle zur Ölversorgung des Schwenkmotors aufweist, die in jeweils eine außen an der Lanze angeordnete Ringnut münden, wobei in der Schwenkmotorwelle radiale Bohrungen zur Verbindung der wenigstens zwei Ringnuten der Lanze mit den zu versorgenden Kammern eingebracht sind. Dabei ist die Passung zwischen Lanze und Wellenbohrung im Bereich der Ringnuten vorzugsweise als enges Gleitlager ausgeführt. Die Lanze ist in diesem Bereich bevorzugt mit Kunststoff beschichtet. Das Vorsehen einer solchen feststehenden Lanze begegnet einer solchen Problematik der im Stand der Technik üblicher Weise eingesetzten Drehdurchführungen, welche aus einem feststehenden Gehäuse bestehen, welches am Gehäuse des Schwingungserregers angeflanscht wird und einem Rotor, der in diesem Gehäuse drehbar gelagert ist und vom rotierenden Schwenkmotor mit angetrieben wird. Lager weisen immer ein Lagerspiel auf, wodurch alle in einem schwingenden Gehäuse gelagerten Komponenten mit einer gewissen Exzentrizität rotieren. Während diese bei selbst gelagerten Schwenkmotoren relativ groß sind, sind in Drehdurchführungen aus dichtungstechnischen Gründen sehr enge Spiele erforderlich. Eine direkt starre Verbindung zwischen dem Rotor der Drehdurchführung der Schwenkmotorwelle ist nicht möglich, da der schwere Schwenkmotor die empfindlichen Lager der Drehdurchführung beschädigen würde. Die feststehend angeordnete Lanze hingegen gleicht die tanzende Bewegung der Schwenklagerwelle in den funktionsbedingt ein Spiel aufweisenden Wälzlagern aus. Dies geschieht einerseits durch den langen Schaft der Lanze, der vorzugsweise elastisch ausgeführt ist und vorteilhaft durch eine Befestigung am Flansch so ausgeführt ist, dass sie leichte Schrägstellungen aufnehmen kann. Dabei ist die Lanze bevorzugt endseitig mit Spiel in einem an dem Gehäuse des Schwingungserregers befestigten Flanschteil verdrehsicher gelagert.

In Weiterbildung der Erfindung weist die Lanze endseitig ein durchmesservergrößertes Kopfstück auf, mit dem es in dem Flanschteil gelagert ist. Hierdurch ist eine nachgiebige Befestigung der Lanze in dem Flansch ermöglicht. Hierzu ist bevorzugt der durch das Spiel gebildete Spalt zwischen Lanze und Flanschteil durch wenigstens einen O-Ring überbrückt. Gegen Verdrehung kann die Lanze mittels eines in das Kopfstück eingreifenden Paßstiftes gesichert sein.

Vorteilhaft sind auf wenigstens einer Achse drei Unwuchtmassen angeordnet wobei die mittlere Unwuchtmasse durch das Schwenkmotorgehäuse eines in Form eines einflügelig ausgebildeten Drehkolbenschwenkmotors ausgeführten Schwenkmotors gebildet ist. Hierdurch ist eine Unwuchtwelle mit einstellbarer resultierender Unwucht gebildet. Drehkolbenschwenkmotoren, auch als Drehflügelschwenkmotoren bezeichnet, erzeugen ein Drehmoment direkt durch ein oder mehrere auf der Schwenkmotorwelle angeordnete Flügel, die unter Druck mit Hydrauliköl beaufschlagt werden. Je nachdem, ob auf der Schwenkmotorwelle ein oder zwei Flügel angeordnet sind, werden Drehkolbenschwenkmotoren als einflügelig oder zweiflügelig bezeichnet.

In Ausgestaltung der Erfindung sind wenigstens drei mit Unwuchtmassen versehene Achsen angeordnet, die über Zahnräder miteinander verbunden sind, wobei jeweils wenigstens eine Unwuchtmasse von wenigstens zwei Achsen durch ein als Unwuchtmasse ausgebildetes Schwenkmotorgehäuse eines Schwenkmotors gebildet ist. Hierdurch ist eine sehr kompakte Bauweise erzielt. Das gesamte statische Moment der oberen und unteren Welle entspricht hierbei dem statischen Moment der mittleren Welle. Daher beanspruchen die Unwuchten auf der oberen und der unteren Welle nicht den zu Verfügung stehenden Bauraum.

Bevorzugt ist das Schwenkmotorgehäuse des wenigstens einen Schwenkmotors kreissektorförmig ausgebildet. Hierdurch ist durch das Schwenkmotorgehäuse eine raumoptimierte Unwucht gebildet.

In der Erfindung ist zwischen den beiden Anschlagsflächen dem durch den Drehwinkel definierten Schwenkraum des Drehflügels gegenüberliegend wenigstens eine mit Öl beaufschlagbare Öltasche ausgebildet. Hierdurch ist eine zumindest teilweise Kompensierung der auf die Lager wirkenden resultierenden Kraft erzielt. Bei einer Ausbildung des Schwenkmotorgehäuses als Unwucht werden die Lager, mit denen das Schwenkmotorgehäuse auf der Schwenkmotorwelle gelagert ist, mit steigender Drehzahl zunehmend durch die Fliehkraft belastet. Zusätzlich ergibt sich eine Lagerkraft aus dem Öldruck in den Kammern des Schwenkmotors. Diese sich aus Fliehkraft und Öldruck in den Kammern ergebende Lagerlast führt zu einem erhöhten Verstellmoment, dass durch das Vorsehen der wenigstens einen Öltasche reduziert werden kann.

Zur Ölversorgung der wenigstens einen Öltasche kann vorteilhaft zusätzlich zu den Ölversorgungsleitungen für die beidseitig des Drehflügels angeordneten Kammern wenigstens eine separate Ölversorgungsleitung angeordnet sein. Hierdurch ist ein hydraulischer Kurzschluss zwischen den beiden Kammern des Schwenkmotors ausgeschlossen. Alternativ können zwei Rückschlagventile oder auch ein Wechselventil angeordnet sein. Ventile sind jedoch empfindlich gegenüber dynamischen Belastungen, die bei einem Vibratorgetriebe unumgänglich sind.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die schematische Darstellung eines Vibratorgetriebes mit drei Unwuchtwellen;
- Figur 2: die Darstellung des Vibratorgetriebes aus Figur 1 in der Vorderansicht;
- Figur 3: die Darstellung des Vibratorgetriebes aus Figur 1 in der Seitenansicht;
- Figur 4: die Darstellung einer oberen Unwuchtwelle des Vibratorgetriebes aus Figur 1;
- Figur 5: die Darstellung der Unwuchtwelle aus Figur 4 mit einem durch den Schwenkmotor verlaufenden Querschnitt;
- Figur 6: die schematische Darstellung der Unwuchtwelle aus Figur 5 a) bei maximalem statischen Moment; b) bei reduzierten statischen Moment;
- Figur 7: die schematische Darstellung der Unwuchtwelle aus Figur 4 im Längsschnitt mit eingebrachter feststehender Lanze zur Ölversorgung;
- Figur 8: die Darstellung der Anordnung aus Figur 7 mit entferntem Flanschteil;
- Figur 9: die schematische Darstellung der Lanze der Anordnung aus Figur 7 mit angeordnetem Flanschteil;
- Figur 10: die schematische Darstellung des Schwenkmotors der Unwuchtwelle aus Figur 7 im Querschnitt und
- Figur 11: die schematische Darstellung eines entsprechend der Anordnung gemäß Figur 10 ausgebildeten Schwenkmotors in der erfindungsgemäßen Ausführungsform mit Öltasche.

Der als Ausführungsbeispiel gewählte Schwingungserreger ist als dreiwelliges Vibratorgetriebe ausgeführt. Es sind drei Unwuchtwellen 1, 1' angeordnet, umfassend eine Achse 2, auf der beabstandet zueinander zwei äußere Unwuchtmassen 3 angeordnet sind. Auf der jeweils gegenüberliegenden äußeren Unwuchtmasse 3 angeordneten Innenseite ist benachbart zu den äußeren Unwuchtmassen 3 jeweils ein Zahnrad 4 auf der Achse 2 angeordnet. Bei den äußeren Unwuchtwellen 1 ist zwischen den Zahnrädern 4 ein als Drehkolbenschwenkmotor ausgebildeter Schwenkmotor 5 angeordnet, dessen Schwenkmotorwelle 51 Bestandteil der Achse 2 ist. Die mittlere Unwuchtwelle 1' weist auf ihrer Achse 2 zwischen den Zahnrädern 4 eine innere Unwuchtmasse 3' auf. Die Unwuchtmasse 3' ist dabei doppelt so breit dimensioniert, wie die äußeren Unwuchtmassen 3.

Die Unwuchtmassen 3, 3' sind kreissektorförmig ausgebildet. Dabei entspricht der Radius der äußeren Unwuchten 3 der äußeren Unwuchtwellen 1 im Wesentlichen dem Radius der Zahnräder 4. Der Radius der äußeren Unwuchten 3 sowie der inneren Unwucht 3' der mittleren Unwuchtwelle 3' ist deutlich größer, als der Radius der Zahnräder 4 der mittleren Unwuchtwelle 1', die größer dimensioniert sind, als die Zahnräder 4 der äußeren Unwuchtwellen 1, zwischen denen ein Drehkolbenschwenkmotor 5 angeordnet ist.

Der Drehkolbenschwenkmotor 5 ist gebildet durch eine Schwenkmotorwelle 51, welche Bestandteil der Achse 2 ist, sowie ein auf der Schwenkmotorwelle 51 angeordnetes Schwenkmotorgehäuse 55. Die Schwenkmotorwelle ist im Ausführungsbeispiel mit einer axialen Bohrung 511 versehen, von der beabstandet zueinander zwei radiale Bohrungen 512 nach außen geführt sind. Außen ist an der Schwenkmotorwelle 51 ein Drehflügel 52 angeformt, der innerhalb des durch die Innenkontur 54 des Schwenkmotorgehäuses 53 gebildeten Schwenkraums 55 angeordnet ist.

Das Schwenkmotorgehäuse 53 ist entsprechend den Unwuchtmassen 3, 3' als kreissektorförmige Unwucht ausgebildet. Der zwischen der Innenkontur 54 des Schwenkmotorgehäuses 53 und der Schwenkmotorwelle 51 ausgebildete Schwenkraum 55 ist durch zwei Anschlagflächen 56 begrenzt, welche einen maximalen Drehwinkel von 150 Grad ermöglichen. Zwischen den Anschlagflächen 56 des Schwenkmotorgehäuses 53 und dem Drehflügel 52 der Schwenkmotorwelle 51 sind zwei Kammern 57 für den Betrieb des Drehkolbenschwenkmotors 5 ausgebildet.

In der axialen Bohrung 511 der Schwenkmotorwelle 51 ist eine Lanze 6 zur Versorgung der Kammern 57 des Drehkolbenschwenkmotors 5 mit Hydrauliköl eingebracht. Die Lanze 6 ist im Wesentlichen zylinderförmig ausgebildet. Endseitig weist die Lanze 6 ein Kopfstück 61 auf, an das sich ein Schaft 62 anschließt, der in einen durchmesservergrößerten Gleitlagerabschnitt 63 übergeht. In der Lanze 6 sind koaxial zu dessen Mittelachse 11 zwei Kanäle 64 zur Versorgung der Kammern 57 des Drehkolbenschwenkmotors 5 eingebracht. Die Kanäle 64 münden jeweils in eine innerhalb des Gleitlagerabschnitts 63 angeordnete Ringnut 65, die derart angeordnet ist, dass eine der radialen Bohrungen 512 der als Schwenkmotor 51 orthogonal zu dieser angeordnet ist, welche axiale Bohrung 511 die Verbindung zu der jeweiligen Kammer 57 des Drehkolbenschwenkmotors 5 darstellt. Die Abdichtung der Ringnuten 65 zur Schwenkmotorwelle 51 erfolgt über einen sehr engen Spalt zwischen den Gleitlagerabschnitt 63 und der Innenwandung der axialen Bohrung 511 der Schwenkmotorwelle 51, wobei der Gleitlagerabschnitt im Ausführungsbeispiel mit einer Gleitlagerbeschichtung aus Kunststoff versehen ist.

Die Lanze 6 ist mit ihrem Kopfstück 61 an einem Flanschteil 7 gelagert, welches an den - nicht dargestellten - Gehäuses des Vibratorgetriebes befestigt ist. Das Flanschteil 7 besteht im Wesentlichen aus einer Basisplatte 71, die mittig mit einer topfförmig ausgebildeten Ausnehmung 72 verbunden ist, die mit einer durch die Basisplatte 71 geführten Bohrung 73 fluchtet. Die topfförmige Ausnehmung 72 nimmt das Deckelteil 75 auf, welches mit einer zentrisch angeordneten zylinderförmig ausgebildeten Ausnehmung 76 versehen ist, deren Außendurchmesser etwas größer ist, als der Außendurchmesser des Kopfstücks 61 der Lanze 6. Das Deckelteil 75 ist mit Versorgungsanschlüssen 77 zur Versorgung der Kanäle 64 der von dem Deckelteil 75 aufgenommen Lanze 6 versehen. Weiterhin ist in der Ausnehmung 76 des Deckelteils 75 ein Paßstift 78 zum Eingriff in eine exzentrisch in dem Kopfstück der Lanze 6 angeordnete Paßbohrung 66 angeordnet. Umlaufend der Ausnehmung 72 des Deckelteils 75 sind parallel zueinander zwei Ringnuten zur Aufnahme jeweils eines O-Rings 8 eingebracht. Der O-Ring 8 überbrückt den Spalt zwischen dem Kopfstück 61 der Lanze 6 und der Ausnehmung 76 des Deckelteils 75, wodurch das Kopfstück 61 in dem Deckelteil 75 geringfügig schwenkbar gelagert ist. Das Deckelteil 75 ist in der Ausnehmung 72 der Basisplatte 71 befestigt und nimmt das Kopfstück 61 der Lanze 6 auf, dessen Schaft 62 durch die Bohrung 73 der Basisplatte hindurch in die axiale Bohrung 511 der Schwenkmotorwelle 51 des Drehkolbenschwenkmotors 5 hineinragt. Dabei ist das Deckelteil 75 gegenüber der topfförmigen Ausnehmung 76 mittels eines O-Rings 81 abgedichtet.

Im Ausführungsbeispiel wird das Vibratorgetriebe durch zwei - nicht dargestellte - Antriebe betrieben, welche die oberste und die unterste Unwuchtwelle 1 antreiben, die hier mit den Schwenkmotorwellen 51 des Drehkolbenschwenkmotors 5 identisch sind.

Das gesamte statische Moment der oberen und der unteren Unwuchtwelle 1 entspricht bei diesem dreiwelligen Vibrator dem statischen Moment der mittleren Unwuchtwelle 1'. Daher beanspruchen die Unwuchten 3 auf der unteren und oberen Unwuchtwelle 1 nicht den zur Verfügung stehende Bauraum. In die obere und in die untere Unwuchtwelle 1 ist jeweils ein Drehkolbenschwenkmotor 5 integriert, der sich jeweils in der mittleren Unwucht befindet. Das Schwenkmotorgehäuse 53 des Drehkolbenschwenkmotors 5 ist als kreissegmentförmige Unwuchtmasse ausgebildet und auf der jeweiligen Unwuchtwelle 1 drehbar gelagert. Der Drehwinkel ist durch den auf der Schwenkmotorwelle 51 angeformten Drehflügel 52 in Wechselwirkung mit den Anschlagflächen 56 des Schwenkraums 55 auf maximal 150 Grad begrenzt. Der Drehflügel 52 dient gleichzeitig als Abdichtung zwischen den beiden Kammern 57, die zwischen dem Drehflügel 52 und dem Schwenkmotorgehäuse 53 sowie der Schwenkmotorwelle 51 begrenzt sind. Die beiden Kammern 57 werden mit Hydrauliköl versorgt, das über die radialen Bohrungen 512 der Schwenkmotorwelle 51 zugeführt wird. Um das Hydrauliköl der rotierenden Schwenkmotorwelle 51 zuzuführen, ist die feststehende Lanze 6 in der zentrischen, axial verlaufenden Bohrung 511 gelagert. Die Dichtwirkung wird über enge Spalte erreicht. Um eine übermäßige Leckage zu vermeiden, ist das Hydraulikgetriebe mit zwei Schwenkantrieben ausgestattet, wodurch ein Betrieb mit niedrigem Druck bei gleichzeitiger Gewährleistung des erforderlichen maximalen Drehmoments der Schwenkmotoren gewährleistet ist.

Das Hydrauliköl wird durch die Versorgungsanschlüsse 77 den Kanäle 64 der Lanze 6 zugeführt. Von diesen Kanälen 64 gelangt das Öl in die Ringnuten 65 an der Lanzenaußenseite. Die Kammern 57 des Drehkolbenschwenkmotors 5 sind durch radiale Bohrungen 512 angeschlossen, die den jeweiligen Ringnutenraum mit der entsprechenden Kammer 57 verbinden. Die Abdichtung der Ringnuten 65 gegeneinander erfolgt über einen engen Spalt. Im Ausführungsbeispiel ist zwischen den beiden Ringnuten 65 eine Leckageringnut 67 angeordnet, die dazu dient, auftretendes Lecköl abzuleiten. Die Passung zwischen der Lanze 6 und der axialen Bohrung 511 der Schwenkmotorwelle 51 ist im Bereich der Ringnuten 65, 67 als enges Gleitlager ausgeführt. In diesem Bereich ist die Lanze mit einer Gleitlagerbeschichtung aus Kunststoff versehen. Durch das zwischen der axialen Bohrung 511 der Schwenkmotorwelle 51 und dem Gleitlagerabschnitt 63 der Lanze 6 gebildete Gleitlager tritt eine gewisse Leckage aus, die jedoch gleichzeitig das Lager schmiert, die Oberflächen trennt und hierdurch Verschleiß entgegen wirkt.

Dadurch, dass das Schwenkmotorgehäuse 53 des Drehflügelschwenkmotors 5 jeweils als Unwucht ausgebildet ist, werden die Lager, mit denen das Schwenkmotorgehäuse 53 auf der Schwenkmotorwelle 51 gelagert ist, mit steigender Drehzahl zunehmend durch Fliehkraft belastet. Zusätzlich ergibt sich eine Lagerkraft aus dem Öldruck in den Kammern 57. Diese, sich aus Fliehkraft und Öldruck in den Kammern 57 ergebende Lagerlast führt zu einem erhöhten Verstellmoment. Um die auf die Lager wirkende resultierende Kraft zumindest teilweise zu kompensieren, kann in dem Schwenkmotorgehäuse 53 zusätzlich eine Öltasche 58 eingebracht sein, die mit Öldruck beaufschlagbar ist (vgl. Figur 11). Dieser Öldruck kann beispielsweise bei der Ansteuerung der Kammern 57 abgezweigt werden. In diesem Fall sind zwei Rückschlagventile oder ein Wechselventil erforderlich, um einen hydraulischen Kurzschluss zwischen den beiden Kammern 57 auszuschließen. Ventile sind jedoch empfindich gegenüber dynamischen Belastungen, die bei einem Vibratorgetriebe unumgänglich sind. Um Ventile am Schwenkmotor zu vermeiden und um den Öldruck in der Öltasche 58 unabhängig vom Verstelldruck des Drehflügelschwenkmotors 5 wählen zu können, bietet es sich an, die Ölversorgung in der Öltasche 58 über einen separaten Anschluss zu realisieren. Beispielsweise kann hierzu der durch die Leckageringnut 67 gebildete mittlere Anschluss verwendet werden.

## Patentansprüche

1. Schwingungserreger für Baumaschinen, insbesondere für Vibrationsrammen, umfassend wenigstens eine Achse (2) mit wenigstens zwei Unwuchtmassen (3, 3'), wobei wenigstens ein Drehkolbenschwenkmotor angeordnet ist, über den die Drehlage wenigstens einer Unwuchtmasse, gegenüber der wenigstens einen anderen Unwuchtmasse, veränderbar ist, wobei der Drehkolbenschwenkmotor ein Schwenkmotorgehäuse aufweist, das gegenüber einer Schwenkmotorwelle verdrehbar auf dieser gelagert ist, wobei auf der Schwenkmotorwelle wenigstens ein Drehflügel angeordnet ist, dessen Drehwinkel durch wenigstens einen an dem Schwenkmotorgehäuse angeordneten Anschlag begrenzt ist, **dadurch gekennzeichnet, dass** der maximale Drehwinkel des wenigstens einen Drehflügels weniger als 160 Grad, vorzugsweise 150 Grad oder weniger beträgt, wobei wenigstens eine Unwuchtmasse durch das Schwenkmotorgehäuse (53) eines als einflügeliger Drehkolbenschwenkmotor ausgebildeten Schwenkmotors (5) gebildet ist, das kreissektorförmig ausgebildet und auf der Schwenkmotorwelle (51) verdrehbar zu dieser angeordnet ist, welches Bestandteil der wenigstens einen Achse ist, wobei zwischen den beiden Anschlagflächen (56) des Anschlags dem durch den Drehwinkel definierten Schwenkraums (55) des Drehflügels (52) des Schwenkmotors (5) gegenüberliegend wenigstens eine mit Öl beaufschlagbare Öltasche (58) ausgebildet ist.

2. Schwingungserreger nach Anspruch 1, **dadurch gekennzeichnet, dass** zur Ölversorgung der wenigstens einen Öltasche (58) zusätzlich zu den Ölversorgungsleitungen für die beidseitig des Drehflügels (52) angeordneten Kammern (57) wenigstens eine separate Ölversorgungsleitung angeordnet ist.

3. Schwingungserreger nach Anspruch 1, **dadurch gekennzeichnet, dass** auf der Schwenkmotorwelle des wenigstens einen Schwenkmotors zwei gegenüberliegend angeordnete Drehflügel angeordnet sind, sodass zwischen den beiden Drehflügeln und dem zugeordneten Anschlag des Schwenkmotorgehäuses jeweils in einer Drehrichtung zwei gegenüberliegende Druckkammern gebildet sind.

4. Schwingungserreger nach einem der Ansprüche 1 bis 3, **dadurch gekennzeichnet, dass** zur Abdichtung des Schwenkmotorgehäuses (53) gegenüber der Schwenkmotorwelle (51) des wenigstens einen Schwenkmotors (5) keine Dichtungen angeordnet sind, wobei die Dichtwirkung ausschließlich über das Spaltmaß bewirkt ist.

5. Schwingungserreger nach einem der vorgenannten Ansprüche, **dadurch gekennzeichnet, dass** die Schwenkmotorwelle (51) wenigstens eines Schwenkmotors (5) mit einer axialen Bohrung (511) versehen ist, in die eine feststehende Lanze (6) hineinragt, die wenigstens zwei Kanäle (64) zur Öl-versorgung des Schwenkmotors (5) aufweist, die in jeweils eine außen an der Lanze (6) angeordneten Ringnut (65) münden, wobei in der Schwenkmotorwelle (51) radiale Bohrungen (512) zur Verbindung der wenigstens zwei Ringnuten (65) der Lanze (6) mit den zu versorgenden Kammern (57) des Schwenkmotors (5) eingebracht sind.

6. Schwingungserreger nach Anspruch 5, **dadurch gekennzeichnet, dass** die Passung zwischen der Lanze (6) und der axialen Bohrung (511) der Schwenkmotorwelle (51) im Bereich der Ringnuten (65) der Lanze (6) als enges Gleitlager ausgeführt ist.

7. Schwingungserreger nach Anspruch 5 oder 6, **dadurch gekennzeichnet, dass** die Lanze (6) im Bereich der Ringnuten (65) mit einer Kunststoffbeschichtung versehen ist, die bevorzugt aus Teflon gebildet ist.

8. Schwingungserreger nach einem der Ansprüche 5 bis 7, **dadurch gekennzeichnet, dass** die Lanze (6) einen elastisch ausgebildeten Schaft (62) aufweist.

9. Schwingungserreger nach Anspruch 8, **dadurch gekennzeichnet, dass** die Lanze (6) im Bereich des Schaftes (62) durchmesserreduziert ausgebildet ist, wodurch die größere Elastizität bewirkt ist.

10. Schwingungserreger nach einem der Ansprüche 5 bis 9, **dadurch gekennzeichnet, dass** über die Länge der Passung zwischen Lanze (6) und der axialen Bohrung (511) im Bereich der Ringnuten (65) der Lanze (6) keine schleifenden Dichtungen vorhanden sind.

11. Schwingungserreger nach Anspruch 10, **dadurch gekennzeichnet, dass** die Lanze (6) endseitig mit Spiel in einem an dem Gehäuse des Schwingungserregers befestigten Flanschteil (7) verdrehsicher gelagert ist.

12. Schwingungserreger nach Anspruch 11, **dadurch gekennzeichnet, dass** die Lanze (6) endseitig ein durchmesservergrößertes Kopfstück (61) aufweist, mit dem es in dem Flanschteil (7) gelagert ist.

13. Schwingungserreger nach Anspruch 11 oder 12, **dadurch gekennzeichnet, dass** der durch das Spiel gebildete Spalt zwischen Lanze (6) und Flanschteil (7) durch wenigstens einen O-Ring (8) überbrückt ist

14. Schwingungserreger nach einem der Ansprüche 11 bis 13, **dadurch gekennzeichnet, dass** die Verdrehsicherung der Lanze (6) in dem Flanschteil (7) durch wenigstens einen exzentrisch axial in die Lanze (6) hineinragenden Paßstift (78) bewirkt ist.

## Claims

1. Oscillation exciter for construction machines, particularly for vibrating pile drivers, comprising at least one axle (2) with at least two imbalance masses (3, 3'), wherein at least one rotary piston oscillating motor is arranged, via which the rotary position of at least one imbalance mass is alterable vis-à-vis the at least one other imbalance mass, wherein the rotary piston oscillating motor has an oscillating motor housing, which is mounted rotatably to and on an oscillating motor shaft, wherein on the oscillating motor shaft at least one rotor is arranged whose rotation angle is delimited by at least one stop arranged at the oscillating motor housing, **characterised in that** the maximum rotation angle of the at least one rotor is less than 160 degrees, preferably 150 degrees or less, wherein at least one imbalance mass is formed by the oscillating motor housing (53) of an oscillating motor (5) designed as a single-leaf rotary piston oscillating motor, which is designed in the shape of a circle segment and is arranged on and rotatably to the oscillating motor shaft (51), which forms part of the at least one axle, wherein between the two stop surfaces (56) of the stop opposite the pivot area (55) defined by the rotation angle of the rotor (52) of the oscillating motor (5), at least one oil pocket (58) which can be supplied with oil is designed.

2. Oscillation exciter according to claim 1, **characterised in that** in order to supply the at least one oil pocket (58) with oil, at least one separate oil supply duct is arranged in addition to the oil supply ducts for the chambers (57) arranged on both sides of the rotor (52).

3. Oscillation exciter according to claim 1, **characterised in that** on the oscillating motor shaft of the at least one oscillating motor two oppositely arranged rotors are arranged, so that between the two rotors and the allocated stop of the oscillating motor housing two opposite pressure chambers are formed in one rotation direction, respectively.

4. Oscillation exciter according to one of claims 1 to 3, **characterised in that** in order to seal the oscillating motor housing (53) vis-à-vis the oscillating motor shaft (51) of the at least one oscillating motor (5), no seals are arranged, wherein the sealing effect is solely effected via the clearance.

5. Oscillation exciter according to one of the previous claims, **characterised in that** the oscillating motor shaft (51) of the at least one oscillating motor (5) is provided with an axial hole (511), into which a stationary lance (6) protrudes, which has at least two ducts (64) for supplying the oscillating motor (5) with oil, which respectively end in a ring groove (65) arranged outside at the lance (6), wherein in the oscillating motor shaft (51) radial holes (512) for connecting the at least two ring grooves (65) of the lance (6) with the chambers (57) of the oscillating motor (5) to be supplied are arranged.

6. Oscillation exciter according to claim 5, **characterised in that** the fit between the lance (6) and the axial hole (511) of the oscillating motor shaft (51) in the area of the ring grooves (65) of the lance (6) is designed as a narrow slide bearing.

7. Oscillation exciter according to claim 5 or 6, **characterised in that** the lance (6) in the area of the ring grooves (65) is provided with a plastic coating, which is preferably made of Teflon.

8. Oscillation exciter according to one of claims 5 to 7, **characterised in that** the lance (6) has an elastic shaft (62).

9. Oscillation exciter according to claim 8, **characterised in that** the lance (6) has a reduced diameter in the area of the shaft (62), whereby higher elasticity is effected.

10. Oscillation exciter according to one of claims 5 to 9, **characterised in that** no contact seals are provided over the length of the fit between the lance (6) and the axial hole (511) in the area of the ring grooves (65) of the lance (6).

11. Oscillation exciter according to claim 10, **characterised in that** the lance (6) at its end is mounted in a torsion-proof way with play in a flange part (7) affixed to the housing of the oscillation exciter.

12. Oscillation exciter according to claim 11, **characterised in that** the lance (6) at its end has a headpiece (61) with an increased diameter, with which it is mounted in the flange part (7).

13. Oscillation exciter according to claim 11 or 12, **characterised in that** the gap between the lance (6) and the flange part (7) formed by the play is bypassed by at least one O-ring (8).

14. Oscillation exciter according to one of claims 11 to 13, **characterised in that** the torsion protection of the lance (6) in the flange part (7) is effected by at least one locating pin (78) eccentrically axially protruding into the lance (6).

## Revendications

1. Générateur de vibrations pour machines de construction, en particulier pour vibrofonceurs, comprenant au moins un axe (2) avec au moins deux masselottes (3, 3'), sachant qu'est agencé au moins un moteur pivotant à piston rotatif via lequel est modifiable la position de rotation d'au moins une masselotte par rapport à au moins une autre masselotte, sachant que le moteur pivotant à piston rotatif présente un carter de moteur pivotant qui, par rapport à un arbre de moteur pivotant, est en appui rotatif sur cet arbre,
sachant que sur l'arbre de moteur pivotant est agencé au moins une ailette rotative dont l'angle de rotation est limité par au moins une butée agencée contre le carter de moteur pivotant, **caractérisé en ce que** l'angle de rotation maximal d'au moins cette ailette rotative est inférieur à 160 degrés, qu'il s'élève de préférence à 150 degrés ou moins,
sachant qu'au moins une masselotte est formée par le carter (53) d'un moteur pivotant (5) configuré en moteur pivotant à piston rotatif mono-ailette, moteur pivotant (5) qui est configuré en arc de cercle et agencé sur l'arbre (51) de moteur pivotant de manière à pouvoir tourner par rapport à cet arbre, qui fait partie intégrante d'au moins un axe, sachant qu'entre les deux surfaces (56) de la butée - en face du volume de pivotement (55) de l'ailette rotative (52) du moteur pivotant (5), volume qui est défini par l'angle de rotation - est configurée au moins une cavité à huile (58) qu'il est possible de remplir d'huile sous pression.

2. Générateur de vibrations selon la revendication 1, **caractérisé en ce que** pour alimenter au moins une poche (58) en huile est agencée au moins une conduite d'alimentation en huile séparée, en plus des conduites d'alimentation en huile agencée pour alimenter les chambres (57) situées des deux côtés de l'ailette rotative (52).

3. Générateur de vibrations selon la revendication 1, **caractérisé en ce que** sur l'arbre d'au moins un moteur pivotant sont agencées deux ailettes rotatives se faisant face, de sorte qu'entre les deux ailettes rotatives et la butée afférente du carter de moteur pivotant sont formées respectivement dans un sens de rotation deux chambres sous pression se faisant face.

4. Générateur de vibrations selon l'une des revendications 1 à 3, **caractérisé en ce qu'**aucun joint n'est agencé pour étanchéiser le carter (53) du moteur pivotant par rapport à l'arbre (51) d'au moins un moteur pivotant (5), sachant que l'effet étanchéisant est obtenu exclusivement via la cote intersticielle.

5. Générateur de vibrations selon l'une des revendications précédentes, **caractérisé en ce que** l'arbre (51) d'au moins un moteur pivotant (5) présente un alésage (511) axial dans lequel pénètre une lance fixe (6) présentant au moins deux canaux (64) pour alimenter le moteur pivotant (5) en huile, canaux qui débouchent chacun dans une rainure annulaire (65) agencée à l'extérieur contre la lance (6), sachant que dans l'arbre (51) du moteur pivotant ont été ménagés des alésages radiaux (512) pour relier au moins les deux rainures annulaires (65) de la lance (6) avec les chambres (57) à alimenter du moteur pivotant (5).

6. Générateur de vibrations selon la revendication 5, **caractérisé en ce que** l'ajustage, entre la lance (6) et l'alésage axial (511) de l'arbre de moteur pivotant (51) dans la zone des rainures annulaires (65) de la lance (6), est réalisé sous forme de palier lisse étroit.

7. Générateur de vibrations selon la revendication 5 ou 6, **caractérisé en ce que** la lance (6) est dotée d'un revêtement en plastique, de préférence en téflon, dans la zone des rainures annulaires (65).

8. Générateur de vibrations selon l'une des revendications 5 à 7, **caractérisé en ce que** la lance (6) présente une tige (62) configurée élastique.

9. Générateur de vibrations selon la revendication 8, **caractérisé en ce que** la lance (6) présente un diamètre réduit dans la zone de la tige (62), ce qui génère une plus grande élasticité.

10. Générateur de vibrations selon l'une des revendications 5 à 9, **caractérisé en ce que** sur la longueur de l'ajustage entre la lance (6) et l'alésage axial (511), dans la zone des raintures annulaires (65) de la lance (6), aucun joint frottant n'est présent.

11. Générateur de vibrations selon la revendication 10, **caractérisé en ce que** l'extrémité de la lance (6) est en appui, avec du jeu mais de façon empêchant une torsion, dans une pièce en forme de bride (7) fixée contre le carter du générateur de vibrations.

12. Générateur de vibrations selon la revendication 11, **caractérisé en ce que** la lance (6) présente à son extrémité une pièce têtière (61) de diamètre accru par laquelle elle est en appui dans la pièce en forme de bride (7).

13. Générateur de vibrations selon la revendication 11 ou 12, **caractérisé en ce que** l'interstice formé par le jeu entre la lance (6) et la pièce en forme de bride (7) est ponté par au moins un joint torique (8).

14. Générateur de vibrations selon l'une des revendications 11 à 13, **caractérisé en ce que** la sécurisation anti-torsion de la lance (6) est obtenue dans la pièce en forme de bride (7) par au moins une clavette (78) pénétrant dans le sens axial excentré dans la lance (6).
